# DEMANDE DE BREVET EUROPEEN

(11) **EP 3 113 296 A1**
(43) Date de publication de la demande: **04.01.2017**
(21) Numéro de dépôt: 16177426.0
(22) Date de dépôt: 01.07.2016
(51) Int. Cl.: H01R 13/645, H01R 13/50

(54) **ENSEMBLE DE CONNEXION ÉQUIPÉ D'UN SYSTÈME DE DÉTROMPAGE A CLÉS MULTIPLES**

(30) Priorité: 03.07.2015 FR 1556305
(71) Demandeur: SOURIAU, 78000 Versailles Cedex (FR)
(72) Inventeur: LEROYER, Serge, 72000 LE MANS (FR)
(74) Mandataire: Ipside

(57) **Abrégé**

L'invention concerne un ensemble de connexion comportant une embase (10) équipée de contacts électriques (13) mâles ou femelles et d'un premier dispositif de détrompage (14, 15), une fiche (20) équipée de contacts électriques (23) et d'un second dispositif de détrompage (24, 25), l'embase (10) et la fiche (20) étant aptes à être accouplées lorsque le premier et le second dispositif de détrompage sont complémentaires, le premier dispositif de détrompage comporte une première bague de blindage (14) positionnée autour de l'embase (10) et comprenant un premier élément de détrompage sécable (15), et le second dispositif de détrompage positionnée autour de la fiche (20) et comprenant un second élément de détrompage sécable (25), le premier élément de détrompage (15) et le second élément de détrompage (25) étant aptes chacun à être dans un état conservé ou un état cassé et fournissant, ensemble, au moins deux clés de détrompage.

## Description

### Domaine de l'invention

L'invention concerne un ensemble de connexion dont les connecteurs sont munis d'un système de détrompage à clés multiples. Chaque connecteur, mâle et femelle, est équipé d'une bague de blindage munie d'éléments de détrompage sécables.

L'invention trouve des applications dans tous les domaines de la connectique et, notamment, dans les domaines de la connectique automobile et aéronautique.

### État de la technique

Dans le domaine de la connectique, il est important qu'une fiche de connecteur soit connectée à une embase particulière pour laquelle elle a été conçue. En effet, la connexion d'un connecteur mâle, ou fiche, avec un connecteur femelle, ou embase, est souvent effectuée dans des conditions délicates, avec parfois un accès difficile ou une visibilité réduite. Il faut donc s'assurer que la fiche et l'embase d'un même ensemble de connexion sont correctement connectées l'une avec l'autre et ne puissent être connectées avec un connecteur non approprié.

Pour cela, chaque ensemble de connexion (embase et fiche) est généralement équipé d'un moyen de différenciation interdisant la connexion d'une fiche sur une embase quelconque mais autorisant la connexion de cette fiche sur l'embase appropriée pour laquelle elle a été conçue. Ce moyen de différenciation, appelé système de détrompage, ou détrompeur, est généralement un dispositif mécanique permettant d'éviter des erreurs d'assemblage, de montage ou de branchement.

Dans les ensembles de connexion classiques, le système de détrompage comporte généralement une rainure réalisée sur le corps de la fiche et une clavette fixée sur le corps de l'embase, la clavette étant apte à s'insérer dans la rainure de la fiche lorsque les deux connecteurs (l'embase et la fiche) sont correctement associés.

Cependant, dans le cas d'une installation à connexions multiples, pour assurer une connexion correcte de chaque fiche avec son embase associée, il est nécessaire que chaque ensemble de connexion soit équipé d'un détrompeur différent. Par exemple, pour une installation comportant huit ensembles de connexion, il est nécessaire d'avoir huit détrompeurs différents, ce qui représente seize références de fiches et d'embases différentes. L'opérateur en charge de cette installation doit donc commander seize références différentes auprès de son fournisseur, avec tous les risques d'erreur que cela entraîne. Si une référence a été mal saisie ou si une fiche ou une embase commandée n'est pas disponible, les huit connexions de l'installation doivent être remises à une date ultérieure, avec toutes les conséquences en termes de temps et de coût que cela implique.

Pour éviter la multiplication des références, il existe un système de détrompage qui comporte des clés mâles et femelles métalliques fixées sur les connecteurs par l'opérateur. Cependant, ces clés mâles et femelles sont fixées une par une par l'opérateur au moyen d'un système de fixation du type vis. L'installation de ces clés de détrompage est une opération longue et fastidieuse pour l'opérateur qui doit visser une à une chaque clé. Cette opération est rendue encore plus fastidieuse lorsque la connexion doit être réalisée dans un lieu difficile d'accès ou à visibilité réduite.

### Exposé de l'invention

L'invention a pour but de remédier aux inconvénients des techniques exposées précédemment. À cette fin, l'invention concerne un système de détrompage configurable installé sur les bagues de blindage des connecteurs. Plus précisément, l'invention concerne un ensemble connecteur dont l'embase et la fiche sont équipées chacune d'une bague de blindage supportant un système de détrompage à clés multiples.

De façon plus précise, l'invention concerne un ensemble de connexion comportant :
- une embase équipée de contacts électriques mâles ou femelles et d'un premier dispositif de détrompage,
- une fiche équipée de contacts électriques complémentaires à ceux de l'embase et d'un second dispositif de détrompage,
   l'embase et la fiche étant aptes à s'accoupler lorsque le premier et le second dispositif de détrompage sont complémentaires l'un de l'autre,

Cet ensemble de connexion se caractérise par le fait que :
- le premier dispositif de détrompage comporte une première bague de blindage constituée d'une bande réalisée dans un matériau électriquement conducteur, positionnée autour de l'embase et comprenant au moins un premier élément de détrompage sécable, et
- le second dispositif de détrompage comporte une seconde bague de blindage constituée d'une bande réalisée dans un matériau électriquement conducteur, positionnée autour de la fiche et comprenant au moins un second élément de détrompage sécable, apte à obturer un logement du boîtier adapté pour recevoir le premier élément de détrompage sécable,
- le premier élément de détrompage et le second élément de détrompage étant aptes chacun à être dans un état conservé ou un état cassé et fournissant, ensemble, au moins deux clés de détrompage.

Les éléments de détrompage étant sécables, l'embase et la fiche de l'ensemble de connexion sont standards, la clé du système de détrompage étant choisie par l'opérateur au moment de l'accouplement.

L'invention est avantageusement mise en oeuvre selon les modes de réalisation et les variantes exposés ci-après lesquels sont à considérer individuellement ou selon toute combinaison techniquement opérante.
- Avantageusement chaque bague de blindage est munie de trois éléments de détrompage sécables, fournissant ensemble huit clés de détrompage. Plus le nombre d'éléments de détrompage est élevé et plus les possibilités de clés de détrompage sont nombreuses, avec trois éléments de détrompage, la plupart des cas de détrompage multiple sont couverts tout en conservant une réalisation économique de la bague de blindage.

Selon des modes de réalisation :
- le premier élément de détrompage sécable est un plot sécable apte, dans un état conservé, à se loger dans un logement adapté de la fiche.
- le second élément de détrompage sécable est une languette d'obturation sécable apte, dans un état conservé, à obturer le logement adapté de la fiche et, dans un état cassé, à libérer ledit logement.

Avantageusement, les éléments de détrompage sécables et les bagues de blindage sont réalisés dans une plaque de métal, ladite plaque de métal ayant une épaisseur et/ou une largeur plus fine à une jonction entre chacun des éléments de détrompage sécables et la bague de blindage à laquelle ils sont rattachés. Cette fabrication des éléments de détrompage dans une plaque de métal permet de limiter l'encombrement des connecteurs en évitant tout système de fixation indépendant.

L'invention concerne également un procédé d'accouplement d'une embase et d'une fiche d'un ensemble de connexion tel que décrit précédemment. Ce procédé comporte les opérations suivantes :
- choisir une clé de détrompage,
- casser un ou plusieurs premiers éléments de détrompage sécables,
- casser un ou plusieurs seconds éléments de détrompage sécables de sorte qu'un premier élément de détrompage non cassé coïncide avec un second élément de détrompage cassé,
- emboîter le ou les premiers éléments de détrompage non cassés dans le ou les logements adaptés de la fiche jusqu'à ce que l'embase et la fiche soient accouplées.

Ainsi la clé de détrompage est réalisée lors de la mise en oeuvre du connecteur.

### Brève description des figures

Les figures 1A et 1B représentent des vues en perspective, respectivement, d'une embase et d'une fiche d'un ensemble connecteur selon l'invention.
Les figures 2A et 2B représentent des vues en perspective de bagues de blindage destinées, respectivement, à une embase et une fiche d'un ensemble connecteur, équipées du système de détrompage de l'invention.
Les figures 3A et 3B représentent des vues en perspective de l'embase et de la fiche des figures 1A et 1B après détermination d'une clé de détrompage spécifique.

### Description détaillée de modes de réalisation de l'invention

Un exemple de réalisation, de l'ensemble connecteur objet de l'invention est représenté sur les figures 1A et 1B. Cet ensemble connecteur comporte une embase 10, montrée en figure 1A et une fiche 20 montrée en figure 1B. L'embase 10 constitue l'élément femelle de l'ensemble connecteur. La fiche 20 constitue l'élément mâle de l'ensemble connecteur.

L'embase 10 comporte un boîtier 11 à l'intérieur duquel est monté un insert 12 percé d'une pluralité d'orifices, dans chacun desquels est logé un contact femelle 13.

La fiche 20 comporte un boîtier 21 à l'intérieur duquel est monté un insert 22 traversé par une pluralité de contacts mâles 23. Chaque contact mâle 23 de la fiche 20 est apte à s'emboiter dans un contact femelle 13 de l'embase 10 lorsque les connecteurs mâles 20 et femelle 10 sont accouplés.

Alternativement les contacts femelles sont portés par la fiche et les contacts mâles sont portés par l'embase.

Dans la plupart des domaines de la connectique, les connecteurs sont d'être protégés des champs électromagnétiques régnant au voisinage dudit connecteur par un blindage. Ledit blindage protège les connexions internes du connecteur contre les effets de certains couplages électromagnétiques. Il protège les connexions internes du connecteur notamment de l'effet des radiofréquences et des parasites électriques. Le blindage assure ainsi l'immunité électromagnétique du connecteur électrique. Selon un exemple de réalisation, ce blindage se présente sous la forme d'une bague de blindage placée autour du boîtier de connecteur pour assurer une continuité électrique avec le connecteur complémentaire lorsque les connecteurs mâle et femelle sont accouplés.

Selon un exemple de réalisation de l'ensemble de connexion objet de l'invention, l'embase 10 est équipée d'une première bague de blindage 14 et la fiche est équipée d'une seconde bague de blindage 24. Un exemple de ces bagues de blindage est représenté figures 2A et 2B.

La bague de blindage 14 de l'embase est une bande 141 réalisée dans un matériau électriquement conducteur, tel qu'un métal. Cette bande métallique 141 entoure la partie de connexion 16 du boîtier 11 de l'embase 10. Ladite bande métallique 141 est munie de plots de connexion 143 assurant un contact électrique avec la bague de blindage 24 de la fiche 20. Comme montré sur les figures 1A et 2A, la bague de blindage 14 de l'embase comporte des premiers éléments de détrompage 15, sécables. Ces premiers éléments de détrompage 15 se présentent sous la forme de plaquettes équipées chacune en leur centre d'un plot de détrompage. Selon un exemple de réalisation lesdites plaquettes sont sensiblement carrées. Chaque plaquette est positionnée dans un plan confondu avec le plan de la surface de la bague. Chaque plaquette prolonge la surface de la bague au-delà de l'ouverture du passage du connecteur. Chacune de ces plaquettes est sécable. À cette fin et selon cet exemple de réalisation, chaque plaquette d'élément de détrompage 15 est attachée à la bande métallique 141 par une languette de fixation 142 suffisamment fine et étroite pour permettre, à un opérateur, de casser cette languette de fixation 142 et, ainsi, de détacher l'élément de détrompage 15 de la bande métallique 141.

Avantageusement bague de blindage 14 comporte plusieurs éléments de détrompage 15, appelés aussi plots sécables. Dans l'exemple de la figure 2A, les plots sécables sont au nombre de trois. Un premier plot sécable 15a est positionné sur la face supérieure de la bague de blindage 14. Des deuxième et troisième plots sécables 15b et 15c sont positionnés sur la face inférieure de la bague de blindage 14. Trois plots sécables 15a, 15b et 15c, associés aux éléments de détrompage de la fiche qui vont être décrits par la suite, offrent plusieurs clés de détrompage. Plus le nombre de plots sécables 15 est élevé et plus le nombre de configurations, ou clés, de détrompage est élevé.

La bague de blindage 24 de la fiche 20 est une bande 241 réalisée dans un matériau électriquement conducteur, par exemple métallique. Cette bande métallique 241 entoure le boîtier 21 de la fiche 20. Cette bande métallique 241 est munie de rabats 243 assurant un contact électrique avec les plots de connexion 143 de l'embase 10. Comme montré sur les figures 1B et 2B, selon un exemple de réalisation, la bague de blindage 24 de la fiche 20 comporte des seconds éléments de détrompage 25, sécables. Ces éléments de détrompage 25 se présentent sous la forme de languettes d'obturation, sécables, obturant chacune un logement 26 du boitier 21.

Chaque languette est positionnée dans un plan perpendiculaire avec un plan de la surface de la bague. Chaque languette obture un passage d'un logement du boîtier. Chaque languette est positionnée dans la surface de l'ouverture du passage du connecteur. Ces logements 26 sont prévus pour recevoir chacun un premier élément de détrompage 15 de l'embase 10. Chaque languette d'obturation 25a, 25b, 25c a une forme sensiblement rectangulaire, reliant la face ouverte d'un logement 26 à obturer à la bande métallique 241. Chacune de ces languettes d'obturation est attachée à la bande métallique 241 par une languette de fixation 242 suffisamment fine et étroite pour permettre, à un opérateur, de casser cette languette de fixation 242 et, par conséquent, de détacher l'élément de détrompage 25 de la bande métallique 241.

Avantageusement, la bague de blindage 24 comporte plusieurs languettes d'obturation 25. Dans l'exemple de la figure 2B, ces languettes d'obturation sont au nombre de trois. Elles sont positionnées chacune en regard d'un plot sécable 15 de l'embase 10, lorsque ces deux éléments sont connectés

Chaque plot sécable 15 est associé à une languette d'obturation 25 pour former une combinaison de détrompage. Plus précisément, lorsqu'un plot sécable 15 est conservé, la languette d'obturation 25 lui faisant face doit être cassée et retirée de sorte que le plot sécable 15 vienne se loger dans le logement 26 protégé par ladite languette d'obturation 25. Si plusieurs plots sécables sont conservés, alors plusieurs languettes d'obturation doivent être cassées et retirées pour libérer les logements situés dans la fiche en regard desdits plots sécables. Par exemple, si le plot 15a est dans un état conservé (les plots 15b et 15c cassés), alors la languette d'obturation 25a est cassée (les languettes 25b et 25c conservées). Si les plots 15a et 15c sont dans un état conservés (plot 15b cassé), alors les languettes d'obturation 25a et 25c sont cassées (languette 25b conservée).

Ainsi, chaque plot sécable 15 est dans une configuration dite conservée, c'est-à-dire non cassée, ou dans une configuration dite cassée. De même chaque languette d'obturation 25 est dans une configuration conservée (non cassée) ou dans une configuration cassée. Les trois plots sécables 15a, 15b et 15c associés aux trois languettes d'obturation 25a, 25b et 25c offrent huit combinaisons, c'est-à-dire huit clés de détrompage, à savoir :
- Plot 15a conservé - languette 25a cassée
- Plot 15b conservé - languette 25b cassée
- Plot 15c conservé - languette 25c cassée
- Plots 15a et 15b conservés - languettes 25a et 25b cassées
- Plots 15a et 15c conservés - languettes 25a et 25c cassées
- Plots 15b et 15c conservés - languettes 25b et 25c cassées
- Plots 15a, 15b et 15c conservés - languettes 25a, 25b et 25c cassées
- Plots 15a, 15b et 15c cassés - languettes 25a, 25b et 25c conservées

Un exemple d'un connecteur de l'invention avec une clé de détrompage spécifique est représenté sur les figures 3A et 3B. La figure 3A montre l'embase 10 de la figure 1A dans le cas où une clé de détrompage spécifique a été mise en place. De même la figure 3B montre la fiche 20 de la figure 2B dans le cas où cette même clé de détrompage spécifique a été mise en place.

Dans cet exemple, le plot sécable 15c a été conservé, tandis que les plots sécables 15a et 15b ont été cassés et retirés. Parallèlement, la languette d'obturation 25c a été cassée et retirée tandis que les languettes d'obturation 25a et 25b ont été conservées. Au moment de l'accouplement de l'embase 10 avec la fiche 20, le plot sécable 15c va s'emboîter dans le logement 26c désobturé. Les éléments de détrompage 15 et 25 correspondant à la clé de détrompage « Plot 15c conservé - languette 25c cassée » étant correctement associés, l'embase 10 peut être accouplée avec la fiche 20.

Les éléments de détrompage sont supportés par les bagues de blindage, ce qui permet à l'opérateur de choisir la clé de détrompage directement sur le connecteur. L'opérateur n'a donc pas besoin d'être équipé de plusieurs connecteurs avec chacun un système de détrompage spécifique. Un seul connecteur (embase ou fiche) est adaptable à toutes les clés de détrompage.

En outre, pour la fabrication des connecteurs, toutes les embases ont une seule et même forme et toutes les fiches ont une seule et même forme, ce qui permet une économie considérable de pièces.

De plus, les éléments de détrompage étant réalisés d'une seule pièce avec les bagues de blindage et dans un même matériau, aucun élément de fixation n'est nécessaire, ce qui non seulement facilite la mise en place de la clé de détrompage mais également limite l'encombrement des connecteurs.

Lorsqu'un opérateur souhaite accoupler une embase 10 et une fiche 20 d'un ensemble de connexion, il doit tout d'abord choisir une clé de détrompage. Il doit ensuite casser le ou les plots sécables 15 de l'embase et le ou les languettes d'obturation 25 de la fiche de façon à ce qu'un plot sécable 15 conservé coïncide avec un logement 26 et donc une languette d'obturation 25 cassée. Une fois la clé de détrompage fabriquée en cassant les éléments de détrompage choisis, l'opérateur emboîte le ou les plots sécables conservés dans le ou les logements 26 adaptés de la fiche jusqu'à ce que l'embase et la fiche soient accouplées.

## Revendications

1. Ensemble de connexion comportant :
- une embase (10) équipée de contacts électriques (13) mâles ou femelles et d'un premier dispositif de détrompage (14, 15),
- une fiche (20) équipée de contacts électriques (23) complémentaires à ceux de l'embase et d'un second dispositif de détrompage (24, 25),
l'embase (10) et la fiche (20) étant aptes à être accouplées lorsque le premier et le second dispositif de détrompage sont complémentaires l'un de l'autre,
**caractérisé en ce que** :
- le premier dispositif de détrompage comporte une première bague de blindage (14) constituée d'une bande (141) réalisée dans un matériau électriquement conducteur et positionnée autour de l'embase (10) et comprenant au moins un premier élément de détrompage sécable (15), et
- le second dispositif de détrompage comporte une seconde bague de blindage (24) constituée d'une bande (241) réalisée dans un matériau électriquement conducteur et positionnée autour de la fiche (20) et comprenant au moins un second élément de détrompage sécable (25), apte à obturer un logement (26) du boitier (21) adapté pour recevoir le premier élément de détrompage sécable,
- le premier élément de détrompage (15) et le second élément de détrompage (25) étant aptes chacun à être dans un état conservé ou un état cassé et fournissant, ensemble, au moins deux clés de détrompage.

2. Ensemble de connexion selon la revendication 1, **caractérisé en ce que** chaque bague de blindage (14, 24) est munie de trois éléments de détrompage sécables, fournissant ensemble huit clés de détrompage.

3. Ensemble de connexion selon l'une quelconque des revendications 1 et 2, **caractérisé en ce que** le premier élément de détrompage sécable (15) est un plot sécable apte, dans un état conservé, à se loger dans un logement (26) adapté de la fiche.

4. Ensemble de connexion selon la revendication 3, **caractérisé en ce que** le second élément de détrompage sécable (25) est une languette d'obturation sécable apte, dans un état conservé, à obturer le logement (26) adapté de la fiche et, dans un état cassé, à libérer ledit logement.

5. Ensemble de connexion selon l'une quelconque des revendications 1 à 4, **caractérisé en ce que** les éléments de détrompage sécables (15, 25) et les bagues de blindage (14, 24) sont réalisés dans une plaque de métal, ladite plaque de métal ayant une épaisseur et/ou une largeur plus fine à une jonction entre chacun des éléments de détrompage sécables et la bague de blindage à laquelle ils sont rattachés.

6. Procédé d'accouplement d'une embase (10) et d'une fiche (20) d'un ensemble de connexion selon l'une quelconque des revendications 1 à 5, **caractérisé en ce qu'**il comporte les opérations suivantes :
- choisir une clé de détrompage,
- casser un ou plusieurs premiers éléments de détrompage sécables (15),
- casser un ou plusieurs seconds éléments de détrompage sécables (25) de sorte qu'un premier élément de détrompage conservé coïncide avec un second élément de détrompage cassé,
- emboîter le ou les premiers éléments de détrompage conservé dans le ou les logements adaptés de la fiche jusqu'à ce que l'embase et la fiche soient accouplées.
